# EUROPÄISCHE PATENTANMELDUNG

(11) **EP 4 604 328 A1**
(43) Veröffentlichungstag der Anmeldung: **20.08.2025**
(21) Anmeldenummer: 25156014.0
(22) Anmeldetag: 05.02.2025
(51) Int. Cl.: H01R 13/53, H01R 4/20, H01R 11/01, H01R 13/11

(54) **STECKVERBINDER MIT VERBESSERTER BETRIEBSSICHERHEIT, INSBESONDERE BEI HOHEN ELEKTRISCHEN SPANNUNGEN**

(30) Priorität: 15.02.2024 DE 102024104291
(71) Anmelder: HARTING Electric Stiftung & Co. KG, 32339 Espelkamp (DE)
(72) Erfinder: Kropiewnicki, Norbert, 33739 Bielefeld (DE); Kliever, Wilhelm, 32425 Minden (DE)

(57) **Zusammenfassung**

Die Erfindung betrifft einen Steckverbinder (1), zumindest aufweisend ein Steckverbindergehäuse (2), einen Isolierkörper (3) und ein Kontaktelement (4), wobei der Isolierkörper (3) zur Feldsteuerung zumindest einen halbleitenden Bereich (11, 13) aufweist.

## Beschreibung

Die Erfindung geht aus von einem Steckverbinder nach der Gattung des unabhängigen Anspruchs 1.

Derartige Steckverbinder werden insbesondere in der Bahnindustrie zur Übertragung hoher Ströme und/oder beim Einsatz von mittleren bis hohen Spannungen, beispielsweise bei Windkraftanlagen, eingesetzt.

### Stand der Technik

Die DE 101 40 762 A1 zeigt einen Winkelsteckverbinder, der zur Vermeidung von unerwünschten Teilentladungen eine integrierte Sicherung aufweist.

Der Aufbau dieses Winkelsteckverbinders ist jedoch recht aufwendig, so dass die Herstellung recht hochpreisig ist. Außerdem ist der Winkelsteckverbinder nicht mehr einsetzbar, sobald die Sicherung ausgelöst hat. Diese muss zunächst ausgetauscht werden.

### Aufgabenstellung

Die Aufgabe der Erfindung besteht darin eine Steckverbinder vorzuschlagen, bei welchem möglichst keine Teilentladungen entstehen und welcher einfach herstellbar ist.

Die Aufgabe wird durch den Gegenstand des unabhängigen Anspruchs 1 gelöst.

Vorteilhafte Ausgestaltungen der Erfindung sind in den Unteransprüchen und der folgenden Beschreibung angegeben.

Der erfindungsgemäße Steckverbinder weist zumindest ein Steckverbindergehäuse, einen Isolierkörper und ein Kontaktelement auf. Der Isolierkörper weist zur Feldsteuerung einen halbleitenden Bereich auf. Der halbleitende Bereich bzw. Feldsteuerungsbereich ist dafür vorgesehen eine unerwünschte Teilentladung zu verhindern.

Vorteilhafterweise ist der Isolierkörper in einem Zweikomponenten-Spritzgussverfahren hergestellt. Hierdurch kann der oben erwähnte Feldsteuerungsbereich in einem einzigen Verfahrensschritt am Spritzgussteil, nämlich dem Isolierkörper, vorgesehen werden.

Vorteilhafterweise besteht der Isolierkörper aus zwei Kunststoffmaterialien mit jeweils unterschiedlichen elektrischen Leitfähigkeiten. Dabei hat vorzugsweise ein Material sehr gute isolierende Eigenschaften, während das andere Material halbleitende Eigenschaften hat.

Bei dem Material mit halbleitenden Eigenschaften handelt es sich bevorzugt um einen leitfähigen Kunststoff, insbesondere um ein hochmolekulares Polyethylen, welches elektrisch leitende Eigenschaften besitzt.

Man kann insgesamt verkürzt sagen, dass der Feldsteuerungsbereich aus einem anderen Material besteht als der restliche Isolierkörper. Der Feldsteuerungsbereich ist lokal begrenzt.

Vorzugsweise weist der Steckverbinder ein zweiteiliges Kontaktelement auf. Das Kontaktelement ist aus einem Anschlussteil und aus einem Kontaktteil gebildet.

Vorzugsweise weist das Anschlussteil einseitig eine axiale Öffnung auf, die als Crimpanschluss für einen elektrischen Leiter ausgebildet ist. Am anderen Ende weist das Anschlussteil eine radiale Durchgangsöffnung auf, in welche das Kontaktteil einführbar ist. Das Kontaktteil ist beispielweise als Stiftkontakt ausgebildet.

Vorzugsweise ist innerhalb der Durchgangsöffnung ein umlaufendes Kontaktband angeordnet. Hierdurch wird ein zuverlässiger elektrischer Kontakt zwischen Anschlussteil und Kontaktteil gewährleistet.

Vorzugsweise sind das Anschlussteil und das Kontaktteil etwa rechtwinkelig bzw. orthogonal zueinander ausgerichtet. Dadurch kann der Steckverbinder gewinkelt ausgeführt sein, wobei die Kabelanschlussrichtung und die Steckrichtung sich in einem 90°-Winkel schneiden.

In einer bevorzugten Ausführungsform ist das Anschlussteil im halbleitenden Bereich des Isolierkörpers angeordnet. Hierdurch werden Teilentladungen effektiv vermieden.

Bevorzugterweise ist der Winkelschnittbereich des Kontaktelements im halbleitenden Bereich des Isolierkörpers angeordnet. Der Schnittbereich bietet, aufgrund seiner kantigen Geometrie, immer eine hohe Gefahr für Teilentladungen, die so effektiv verringert bzw. vermieden werden.

Vorzugsweise ist der Isolierkörper zumindest zweiteilig ausgebildet. Durch die zweiteilige Form können komplexe halbleitende Bereiche geometrisch umgesetzt werden.

Vorteilhafterweise sind zumindest zwei Teile des Isolierkörpers jeweils in einem Zweikomponenten-Spritzgussverfahren hergestellt. Hierbei kann ein Material für den halbleitenden Bereich und ein anderes Material für den restlichen Isolierkörper in einem einzigen Arbeitsschritt bzw. einer einzigen Spritzgussform verarbeitet werden.

Vorzugsweise bestehen zumindest zwei Teile des Isolierkörpers jeweils aus zwei Kunststoffmaterialien mit jeweils unterschiedlichen elektrischen Leitfähigkeiten. Hierdurch können komplexe Geometrien von halbleitenden Bereichen umgesetzt werden.

In einer bevorzugten Variante der Erfindung ist der Isolierkörper dreiteilig ausgebildet. Hierdurch können komplexe Geometrien von halbleitenden Bereichen bei gleichzeitiger Materialersparnis umgesetzt werden.

Bevorzugterweise besteht zumindest ein Teil des Isolierkörpers aus zwei unterschiedlichen Kunststoffmaterialien und zumindest ein Teil des Isolierkörpers ist homogen ausgebildet und besteht einheitlich aus dem gleichen Kunststoffmaterial. Oder anders formuliert weist vorzugweise zumindest ein Teil des Isolierkörpers zwei unterschiedliche Bereiche aufweist, die aus unterschiedlichen Kunststoffmaterialien gebildet sind und zumindest ein anderer Teil des Isolierkörpers besteht aus einem einzigen Kunststoffmaterial.

Vorzugsweise bestehen zumindest zwei Teile des Isolierkörpers jeweils aus zwei unterschiedlichen Kunststoffmaterialien. Zumindest ein Teil des Isolierkörpers ist homogen ausgebildet und besteht aus dem gleichen Kunststoffmaterial. Letzteres Teil besteht dann aus einem isolierenden Kunststoff, der üblicherweise für Isolierkörper vorgesehen ist. Oder anders formuliert weisen zumindest zwei Teile des Isolierkörpers jeweils zwei unterschiedliche Bereiche auf, die aus unterschiedlichen Kunststoffmaterialien gebildet sind und zumindest ein anderer Teil des Isolierkörpers aus einem einzigen Kunststoffmaterial besteht.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Schnittdarstellung eines erfindungsgemäßen Steckverbinders,
- Fig. 2: eine perspektivische Darstellung eines ersten Teils des Isolierkörpers, welches im Zweikomponenten-Spritzgussverfahren hergestellt ist,
- Fig. 3: eine weitere perspektivische Darstellung des ersten Teils des Isolierkörpers, welches im Zweikomponenten-Spritzgussverfahren hergestellt ist,
- Fig. 4: eine perspektivische Darstellung eines zweiten Teils des Isolierkörpers, welches im Zweikomponenten-Spritzgussverfahren hergestellt ist,
- Fig. 5: eine perspektivische Darstellung eines dritten Teils des Isolierkörpers,
- Fig. 6: eine weitere perspektivische Darstellung des dritten Teils des Isolierkörpers,
- Fig. 7: eine perspektivische Schnittdarstellung des gesamten Isolierkörpers des Steckverbinders und
- Fig. 8: eine Schnittdarstellung eines zweiteiligen Kontaktelements des Steckverbinders.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein. Richtungsangaben wie beispielsweise "links", "rechts", "oben" und "unten" sind mit Bezug auf die jeweilige Figur zu verstehen und können in den einzelnen Darstellungen gegenüber dem dargestellten Objekt variieren.

Die Figur 1 zeigt eine Schnittdarstellung eines erfindungsgemäß ausgestalteten Steckverbinders 1. Der Steckverbinder 1 weist ein Steckverbindergehäuse 2 auf, in welchem ein Isolierkörper 3 angeordnet ist. Das Steckverbindergehäuse 2 besteht im Wesentlichen aus Aluminium.

Innerhalb des Isolierkörpers 3 ist ein zweiteiliges Kontaktelement 4, bestehend aus einem Anschlussteil 4a und einem Kontaktteil 4b, angeordnet. Das Anschlussteil 4a weist an einem Ende eine axiale Öffnung 5 aufweist, die als Crimpanschluss zum Anschluss eines elektrischen Leiters vorgesehen ist. Am anderen Ende weist das Anschlussteil 4a eine radiale Durchgangsöffnung 6 auf, in welche das Kontaktteil 4b ein- bzw. hindurchführbar ist. Die Geometrie des Kontaktteils 4b ist nicht erfindungswesentlich, so dass das Kontaktteil 4b in Figur 3 nur schematisch dargestellt ist.

Das Anschlussteil 4a und das Kontaktteil 4b des Kontaktelements 4 sind im Wesentlichen orthogonal zueinander angeordnet. Dadurch kann der Steckverbinder 1 gewinkelt ausgeführt sein, wobei die Kabelanschlussrichtung und die Steckrichtung sich in einem 90°-Winkel schneiden.

Optional kann der Steckverbinder 1 eine Teilentladungshülse 7 aufweisen, die lediglich in Figur 8 dargestellt ist. Im zusammengebauten Zustand ist das Anschlussteil 4a des Kontaktelements 4 bei dieser alternativen Ausführungsform innerhalb der Teilentladungshülse 7 angeordnet. Durch den erfindungsgemäßen Isolierkörper 3, der oben bereits näher beschrieben wurde, ist eine Teilentladungshülse 7 jedoch nicht notwendig.

Die Teilentladungshülse 7 weist eine Einschuböffnung 9 auf. Das Anschlussteil 4a kann in Richtung des Pfeils P in die Teilentladungshülse 7 eingeschoben werden. Die Teilentladungshülse 7 weist eine Kontaktöffnung 8 auf, die mit der Durchgangsöffnung 6 des Anschlussteils 4a korreliert. Hierdurch kann das Kontaktteil 4b weiterhin in das Anschlussteil 4a eingeschoben werden.

Innerhalb der Durchgangsöffnung 6 des Anschlussteils 4a ist ein umlaufendes Kontaktband 10 angeordnet. Durch das Kontaktband 10 wird eine zuverlässig elektrisch leitende Verbindung zwischen Anschlussteil 4a und Kontaktteil 4b hergestellt.

In den Figuren 2 und 3 ist ein ersten Teil 3a des erfindungsgemäßen Isolierkörpers 3 dargestellt. Das erste Teil 3a wird in einem Zweikomponenten-Spritzgussverfahren hergestellt und weist einen halbleitenden Bereich 11, der aus einem halbleitenden bzw. leitfähigen Kunststoff, insbesondere aus Polyethylen, gebildet ist. Der restliche Teil des ersten Teils 3a besteht aus einem anderen Material, welches insbesondere gute isolierende Eigenschaften besitzt.

Das erste Teil 3a des Isolierkörpers 3 weist eine hohlzylindrische Öffnung 12 auf, in welcher das Kontaktteil 4b des Kontaktelements 4 verläuft. Das Anschlussteil 4a des Kontaktelements 4 ist auf dem halbleitenden Bereich 11 positioniert.

In Figur 4 ist ein zweites Teil 3b des Isolierkörpers 3 perspektivisch dargestellt. Das zweite Teil 3b wird in einem Zweikomponenten-Spritzgussverfahren hergestellt und weist einen halbleitenden Bereich 13, der aus einem halbleitenden bzw. leitfähigen Kunststoff, insbesondere aus Polyethylen, gebildet ist. Der restliche, isolierende Bereich 14 besteht aus einem anderen Material, welches insbesondere gute isolierende Eigenschaften besitzt.

Das zweite Teil 3b des Isolierkörpers 3 wird auf den halbleitenden Bereich 11 des ersten Teils 3a des Isolierkörpers 3 aufgesetzt, so dass die halbleitenden Bereiche 11, 13 das Anschlussteil 4a des Kontaktelements, inklusive des Schnittbereichs zwischen Anschlussteil 4a und Kontaktteil 4b, umschließen. Dadurch wird eine Teilentladung in diesem geometrisch dafür anfälligen Kontaktelementbereich effektiv vermieden.

In Figur 5 ist ein drittes Teil 3c des Isolierkörpers 3 perspektivisch dargestellt. Das dritte Teil 3c fungiert als Deckel des Isolierkörpers 3. Das dritte Teil 3c besteht vollständig aus einem einzigen, isolierenden Kunststoffmaterial.

Das dritte Teil 3c des Isolierkörpers 3 weist einen innenseitig einen Fixiersteg 15 auf, der, im zusammengebauten Zustand, in den isolierenden Bereich 14 des zweiten Teils 3b des Isolierkörpers 3 eingreift.

Im Zusammengebauten Zustand ist das Kontaktelement 4 bzw. dessen Anschlussteil 4a zwischen dem ersten Teil 3a und dem zweiten Teil 3b des Isolierkörpers 3 angeordnet bzw. dazwischen fixiert. Dabei wird das Anschlussteil 4a von den halbleitenden Bereichen 11, 13 des Isolierkörpers 3 feldsteuerungstechnisch abgeschirmt. Über das dritte Teil 3c bzw. den Deckel des Isolierkörpers 3 wird das gesamte System miteinander fixiert.

Der Steckverbinder 1 weist kabelanschlussseitig einen Kabelabgang 11 auf, der eine dichtende und zugentlastende Funktion für das angeschlossene Kabel (nicht gezeigt) übernimmt.

Auch wenn in den Figuren verschiedene Aspekte oder Merkmale der Erfindung jeweils in Kombination gezeigt sind, ist für den Fachmann-soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Steckverbinder
- 2: Steckverbindergehäuse
- 3: Isolierkörper
3a) erstes Teil
3b) zweites Teil
3c) drittes Teil
- 4: Kontaktelement
4a) Anschlussteil
4b) Kontaktteil
- 5: Axiale Öffnung des Anschlussteils 4a
- 6: Radiale Öffnung des Anschlussteils 4a
- 7: Teilentladungshülse
- 8: Kontaktöffnung der Teilentladungshülse 7
- 9: Einschuböffnung der Teilentladungshülse 7
- 10: Kontaktband
- 11: Halbleitender Bereich des ersten Teils 3a
- 12: Öffnung des ersten Teils 3a
- 13: Halbleitender Bereich des zweiten Teils 3c
- 14: Isolierender Bereich
- 15: Fixiersteg

## Patentansprüche

1. Steckverbinder (1), zumindest aufweisend ein Steckverbindergehäuse (2), einen Isolierkörper (3) und ein Kontaktelement (4), wobei der Isolierkörper (3) zur Feldsteuerung zumindest einen halbleitenden Bereich (11, 13) aufweist.

2. Steckverbinder (1) nach Anspruch 1
**dadurch gekennzeichnet, dass**
der Isolierkörper (3) in einem Zweikomponenten-Spritzgussverfahren hergestellt ist.

3. Steckverbinder (1) nach einem der vorstehenden Ansprüche
**dadurch gekennzeichnet, dass**
der Isolierkörper (3) aus zwei Kunststoffmaterialien mit jeweils unterschiedlichen elektrischen Leitfähigkeiten besteht.

4. Steckverbinder (1) nach einem der vorstehenden Ansprüche
**dadurch gekennzeichnet, dass**
der Steckverbinder (1) ein zweiteiliges Kontaktelement (4) aufweist, welches aus einem Anschlussteil (4a) und einem Kontaktteil (4b) gebildet ist.

5. Steckverbinder (1) nach vorstehendem Anspruch
**dadurch gekennzeichnet, dass**
das Anschlussteil (4a) an einem Ende eine axiale Öffnung (5) aufweist, die als Crimpanschluss für einen elektrischen Leiter ausgebildet ist und wobei das Anschlussteil (4a) am anderen Ende eine radiale Durchgangsöffnung (6) aufweist, in welche das Kontaktteil (4b) einführbar ist.

6. Steckverbinder (1) nach vorstehendem Anspruch
**dadurch gekennzeichnet, dass**
innerhalb der Durchgangsöffnung (6) ein umlaufendes Kontaktband (10) angeordnet ist.

7. Steckverbinder (1) nach einem der drei vorstehenden Ansprüche
**dadurch gekennzeichnet, dass**
das Anschlussteil (4a) und das Kontaktteil (4b) etwa rechtwinkelig zueinander ausgerichtet sind.

8. Steckverbinder (1) nach vorstehendem Anspruch
**dadurch gekennzeichnet, dass**
der Winkelschnittbereich des Kontaktelements (3) im halbleitenden Bereich des Isolierkörpers (3) angeordnet ist.

9. Steckverbinder (1) nach Anspruch 4
**dadurch gekennzeichnet, dass**
das Anschlussteil (4a) im halbleitenden Bereich (11, 13) des Isolierkörpers (3) angeordnet ist.

10. Steckverbinder (1) nach einem der vorstehenden Ansprüche
**dadurch gekennzeichnet, dass**
der Isolierkörper (3) zumindest zweiteilig ausgebildet ist.

11. Steckverbinder (1) nach vorstehendem Anspruch
**dadurch gekennzeichnet, dass**
zumindest zwei Teile (3a, 3b) des Isolierkörpers (3) jeweils in einem Zweikomponenten-Spritzgussverfahren hergestellt sind.

12. Steckverbinder (1) nach Anspruch 10
**dadurch gekennzeichnet, dass**
zumindest zwei Teile (3a, 3b) des Isolierkörpers (3) jeweils aus zwei Kunststoffmaterialien mit jeweils unterschiedlichen elektrischen Leitfähigkeiten bestehen.

13. Steckverbinder (1) nach einem der vorstehenden Ansprüche
**dadurch gekennzeichnet, dass**
der Isolierkörper (3) dreiteilig ausgebildet ist.

14. Steckverbinder (1) nach vorstehendem Anspruch
**dadurch gekennzeichnet, dass**
zumindest ein Teil des Isolierkörpers (3) zwei unterschiedliche Bereiche aufweist, die aus unterschiedlichen Kunststoffmaterialien gebildet sind und
zumindest ein anderer Teil des Isolierkörpers (3) aus einem einzigen Kunststoffmaterial besteht.

15. Steckverbinder (1) nach Anspruch 13
**dadurch gekennzeichnet, dass**
zumindest zwei Teile des Isolierkörpers (3) jeweils zwei unterschiedliche Bereiche aufweist, die aus unterschiedlichen Kunststoffmaterialien gebildet sind und
zumindest ein anderer Teil des Isolierkörpers (3) aus einem einzigen Kunststoffmaterial besteht.
